# EUROPÄISCHE PATENTSCHRIFT

(11) **EP 0 119 530 B1**
(45) Veröffentlichungstag und Bekanntmachung des Hinweises auf die Patenterteilung: **15.06.1988**
(21) Anmeldenummer: 84102291.6
(22) Anmeldetag: 03.03.1984
(51) Int. Cl.: E05B 63/12

(54) **Schiebeschloss, insbesondere für Bankschliessfächer**
Lock with sliding bolt, especially for safes
Serrure à pêne coulissant, notamment pour coffre-fort

(30) Priorität: 15.03.1983 AT 915/83
(43) Veröffentlichungstag der Anmeldung: 26.09.1984
(73) Patentinhaber: EVVA - Werk Spezialerzeugung von Zylinder-und Sicherheitsschlössern Gesellschaft m.b.H. & Co. Kommanditgesellschaft, A-1010 Wien (AT)
(72) Erfinder: Paar, Adalbert, A-1100 Wien (AT); Csapo, Erich, A-1170 Wien (AT)
(74) Vertreter: Puchberger, Peter, Dipl.-Ing.

(56) Entgegenhaltungen:
- DE-C- 186 678
- DE-C- 386 544

## Beschreibung

Die Erfindung betrifft ein Schiebeschloß, insbesondere für Bankschließfächer, welches einen mittels Magnetschlüssel und Permanentmagnet-Drehzuhaltungen durch einen Kundenschlüssel und durch einen Bankschlüssel gesteuerten verschiebbaren Riegel und zusätzlich eine wahlweise den Riegel sperrende oder freigebende, in eine Ausnehmung des Riegels eingreifende Zusatzsperre aufweist, wobei die Zusatzsperre durch den Bankschlüssel aus der Verrastung lösbar ist und die Ausnehmung am Riegel für eine Verrastung der Zusatzsperre eingerichtet ist, sowie eine durch den Bankschlüssel betätigbare, die Zusatzsperre aus der Verrastung lösende Ausrückvorrichtung vorgesehen ist.

Bekannte Schiebeschlösser dieser Art (DE-A-3 113 054) haben jedoch den Nachteil, daß die Verrastung zwischen Riegel und Zusatzsperre nicht am massiven Riegel selbst erfolgt, sondern in einem relativ filigranen Zusatzriegel, der gegen Gewaltanwendung empfindlich ist.

Gemäß vorliegender Erfindung wird ein Schiebeschloß der eingangs genannten Art vorgesehen, das in erster Linie dadurch gekennzeichnet ist, daß die Ausrückvorrichtung mit Auflaufflächen des zugehörigen Bankschlüssels zusammenwirkende Auflaufflächen aufweist, wodurch bei vollständigem Einstecken dieses Schlüssels die Verschiebung der Ausrückvorrichtung relativ zum Riegel gegeben ist.

Vorteilhafte Weiterbildung der Erfindung sind in den Unteransprüchen genannt.

Im folgenden wird die Erfindung anhand der Zeichnungen beispielsweise näher erläutert. Fig. 1 zeigt einen Schnitt durch ein erstes Ausführungsbeispiel und die Fig. 2 die Ansicht eines teilweisen Schnittes dieses Beispiels von oben gesehen. In den Fig. 3 und 4 ist ein Schnitt gemäß der Linie 111-111 bzw. IV-IV dargestellt. Fig. 5 zeigt die Ansicht eines Ausführungsbeispieles für die Zusatzsperre und in den Fig. 6 bis 8 sind zwei Ausführungsarten für die erfindungsgemäße Ausrückvorrichtung dargestellt. Fig. 9 zeigt einen Horizontalschnitt durch ein weiteres Ausführungsbeispiel und die Fig. 10 und 11 zeigen noch weitere Ausführungsformen des erfindungsgemä-Ben Schlosses.

In Fig. 1 ist ein Schiebeschloß im Schnitt dargestellt, wie es bei der vorliegenden Erfindung vorgesehen sein kann. In einem Gehäuse 1 ist ein Riegel 2 angeordnet, der über die Strecke 3 nach links oder rechts verschiebbar ist. Im Riegel 2 sind zwei Schlüsselkanäle 4, 5 vorgesehen, in denen zwei Schlüssel stecken, nämlich der Kundenschlüssel 6 und der Bankschlüssel 7. In bekannter Weise tragen die Schlüssel Magnete 8, 9, zu denen im Riegel 2 korrespondierende Permanentmagnet-Drehzuhaltungen 10 angeordnet sind.

Der Riegel 2 weist zwei Ausnehmungen 11 auf, in denen jeweils eine Schiebeplatte 12 angeordnet ist. Weiters liegen in den Ausnehmungen 11 die beiden parallelen Schenkel eines U-förmig ausgebildeten Abschnittes 13 der Ausrückvorrichtung 14, die hier einstückig ausgebildet ist. Die Schiebeplatten 12 und der U-förmige Abschnitt 13 werden durch Federn 15 in ihre Endlagen gedrückt.

Die Schiebeplatten 12 und die beiden Schenkel der U-förmigen Abschnitte 13 weisen nach innen in Ausnehmungen 16 des Riegels ragende Zapfen 17 auf. Diese Zapfen 17 gelangen bei Verschieben der Schiebeplatten 12 oder der Ausrückung 14 gegen den Druck der Feder 15 in den Bereich der jeweils zugeordneten Permanentmagnet-Drehzuhaltungen 10 und je nach Drehlage der Drehzuhaltungen stoßen die Zapfen 17 entweder an den äußeren Umflächen der Drehzuhaltungen an, wodurch ein weiteres Verschieben verhindert ist, oder die Zapfen 17 können in Ausnehmungen 18 der Drehzuhaltungen eintreten, wodurch ein entsprechendes Verschieben ermöglicht ist. Die dazu notwendige Drehlage wird durch entsprechende Kodierung der Schlüsselmagnete 8, 9 erzielt. Weiters sind Bolzen 21 in den Schiebeplatten 12 verschiebbar angeordnet, die einerseits in die Ausnehmung 22 im Gehäuse 1 und andererseits in die Ausnehmungen 23 des Riegels 2 ragen.

Der Riegel besitzt an seinem vorderen Ende einen Schlitz 19, in den eine Zusatzsperre 20 eingreift. Diese Zusatzsperre ist in bevorzugter Weise ferngesteuert, z. B. mittels Elektromagneten. Wenn die Zusatzsperre 20 in den Schlitz eingreift, ist eine Verschiebung des Riegels 2 nicht möglich, auch wenn der richtige Kundenschlüssel 6 eingesteckt ist.

Die Funktionsweise des Schlosses gemäß Fig. 1 ist die folgende, wobei angenommen wird, daß der Kunde einen richtigen Kundenschlüssel besitzt und der Schalterbeamte der Bank über einen elektrischen Kontakt die Zusatzsperre 20 nach oben bewegt, sodaß diese den Schlitz 19 und damit den Riegel 2 freigibt. Der Kunde steckt den Kundenschlüssel 6 in den zugehörigen Schlüsselkanal 4, wodurch sich die Drehzuhaltungen 10 in jene Drehlage einstellen, wie sie in Fig. 1 dargestellt ist, d. h. die Ausnehmungen 18 stehen den Zapfen 17 gegenüber. Der Bankkunde schiebt nun mit seinem Schlüssel 6 den Riegel nach rechts. Die Schiebeplatten 12 können diese Verschiebebewegung des Riegels nicht mitmachen, da sie durch die Bolzen 21 daran gehindert werden. Es kommt somit zu einer Relativverschiebung zwischen Riegel und Riegelplatten 12 gegen den Druck der Federn 15. Durch diese Relativverschiebung gelangen die Bolzen 21 über jene Stelle der Ausnehmungen 23, an der diese ihre maximale Tiefe aufweisen, sodaß die Bolzen 21 mit ihren äußeren Enden völlig in die Schiebeplatten 12 und mit den inneren Enden in die Ausnehmungen 23 eintauchen. Die Eintauchbewegung wird durch die Auflaufflächen 24 der Ausnehmungen 22 unterstützt. In dieser Stellung liegen dann die Zapfen 17 in den Ausnehmungen 18 der Drehzuhaltungen 10. Der Riegel 2 kann nun weiter bis in seine rechte Endlage geschoben werden, wodurch der Kopf 25 des Riegels zur Gänze in das Gehäuse 1 eintaucht und mit dem angedeuteten Schließblech 33 außer Eingriff gelangt. Das Schloß ist nunmehr offen.

Beim Schließen des Schlosses bewegt der Bankkunde den Riegel wieder in die linke Ausgangsstellung, wobei durch die Kraft der Federn 15 die Schiebeplatte 12 in die rechte Endlage geschoben wird. Nach Herausziehen des Schlüssels 6 verdrehen sich die Drehzuhaltungen 10, wodurch die oben erwähnte Relatiwerschiebung zwischen den Schiebeplatten 12 und dem Riegel 2 verhindert und das gesamte Schloß gesperrt ist.

In dem Fall, daß die in bevorzugter Weise ferngesteuerte Zusatzsperre 20 nicht betätigt wird oder bei Vorliegen eines Schadens nicht betätigt werden kann, ist es vorgesehen, daß das Schloß auch mit einem zusätzlichen Bankschlüssel 9 geöffnet werden kann. Diesem Schlüssel sind ebenfalls Permanentmagnet-Drehzuhaltungen 10 zugeordnet, die bei richtiger Stellung, wie in Fig. 1 eingezeichnet, die Verschiebung der Ausrückvorrichtung 14 gegenüber dem Riegel 2 zulassen. Die entsprechenden Zapfen 26 treten dann in die Ausnehmungen 27 der Drehzuhaltungen. Die Verschiebung der Ausrückvorrichtung 14 (siehe Fig. 2) erfolgt mittels Auflaufflächen 28 am inneren Ende des Bankschlüssels, die mit Auflaufflächen 29 in einer Ausnehmung 34 der Ausrückvorrichtung 14 zusammenwirken. Befindet sich der Bankschlüssel in der in Fig. 2 eingezeichneten Lage, so stehen die Zapfen 26 den Ausnehmungen 27 der Drehzuhaltungen 10 gegenüber, wodurch die Verschiebung der Ausrückvorrichtung 14 ermöglicht ist. Bei weiterem Einschieben des Schlüssels mit etwas Kraft wird die Ausrückvorrichtung 14 in Richtung des Pfeiles 30 verschoben.

Durch die Verschiebung der Ausrückvorrichtung 14 bewegt sich das Ausrückelement 31 mit seiner schrägen Fläche 32 quer über den Schlitz 19, ragt - seitlich gesehen - in diesen hinein und hebt die Zusatzsperre 20 in die Höhe und außer Eingriff mit dem Riegel 2. Die Zusatzsperre 20 ist somit ausgeschaltet und das Schloß kann mittels des Kundenschlüssels, der zusätzlich eingeschoben ist, betätigt werden.

In den Fig. 3, 4 ist eine Ausführungsform der Zusatzsperre dargestellt. Diese ist als Scheibenzuhaltung 35 ausgebildet, die eine Ausnehmung 36 für den Durchtritt des Riegels 2 und der Ausrückvorrichtung 14 aufweist, wobei die Scheibenzuhaltung in einer Führung 37 am Schließblech geführt ist. An der Scheibenzuhaltung ist seitlich ein Arm 38 angeordnet, über den die Scheibenzuhaltung mittels einer nicht näher dargestellten Betätigungseinrichtung 39 verschoben werden kann. Die Betätigungseinrichtung 39 kann z. B. ein vom Bankschalter aus schaltbarer Elektroantrieb sein.

In den Fig. 3, 4 ist der Riegel durch die Zusatzsperre in Form der Scheibenzuhaltung blockiert und das zugehörige Schloß kann nur allein mit dem Kundenschlüssel nicht betätigt werden. Der Riegel 2 kann erst verschoben werden, wenn entweder über Fernbedienung die Scheibenzuhaltung 35 nach oben gedrückt, oder die Scheibenzuhaltung durch Verschiebung der Ausrückvorrichtung 14 mittels des Bankschlüssels, wie oben beschrieben, ausgehoben wird.

In Fig. 5 ist eine weitere Ausführungsform für die Zusatzsperre in Ansicht von oben dargestellt. Die Zusatzsperre ist ein mehrfach gekröpfter Hebel 40, der in Lagern 41 exakt geführt ist. Durch den elektrischen Motorantrieb 42 kann der Schenkel 43 aus dem Schlitz 19 des Riegels 2 gehoben werden.

Die Fig. 6, 7 zeigen zwei Ansichten eines Riegels 2, wie er in Fig. 1 im Gehäuse angeordnet ist, von der Rückseite her gesehen. Allerdings ist die Ausrückvorrichtung nicht einteilig ausgebildet, sondern zweigeteilt. Der schlüsselseitige Teil 44 ist, wie oben zu Fig. 1 beschrieben, in Verschieberichtung des Riegels verschiebbar. Der Aushebeteil 45 ist quer zur Verschieberichtung des Riegels verschiebbar, wobei er durch die Druckfeder 46 in seine untere Lage gedrückt wird. Die beiden Teile der Ausrückvorrichtung sind über die Auflaufflächen 47, 48 bewegungsmäßig miteinander verbunden. Bei Relativverschiebung des schlüsselseitigen Teiles 44 (in Fig. 6 nach links) wird der Aushebeteil 45 nach oben gedrückt, sodaß dessen Ausrückelement 49 in die Ausnehmung 19 des Riegels ragt und die Zusatzsperre 20 aushebt, wodurch das Schloß zusammen mit dem Kundenschlüssel geöffnet werden kann. Bei Herausziehen des Bankschlüssels gelangen die Teile der Ausrückvorrichtung durch die Kraft der Feder 46 wieder in ihre Ausgangsstellung zurück.

In Fig. 7 ist auch die nähere Ausbildung der Ausnehmung 11 des Riegels zu erkennen, in der die verschiedenen Schloßteile angeordnet werden.

Eine andere Ausbildung der Ausrückvorrichtung zeigt Fig. 8. Auch hier ist die Ausrückvorrichtung zweigeteilt, wobei der schlüsselseitige Teil 50 in Richtung Verschieberichtung des Riegels verschiebbar ist. Der Aushebeteil ist als Hebel 51 ausgebildet, der um den Drehpunkt 52 schwenkbar ist. An einem Ende des Hebels greift der schlüsselseitige Teil an, während das andere Ende des Hebels mit seinem Ausrückelement 53 beim Schwenken des Hebels über die Ausnehmung 19 streicht und eine darin befindliche Zusatzsperre aushebt.

Zu den Fig. 3 und 4 sei noch bemerkt, daß dort schematisch ein Reedkontakt 54 angeordnet ist, der durch einen im Riegel 2 angeordneten Magneten 55 geschaltet wird. Die Schaltung der Zusatzsperre erfolgt dann günstigerweise so, daß vom Schalterbeamten der Bank die Betätigungseinrichtung 39 eingeschalten wird, sodaß die Scheibenzuhaltung 35 in obere Endlage kommt und der Riegel freigegeben ist. Sobald vom Bankkunden der Riegel 2 in Offenstellung geschoben wird, schaltet der Magnet 53 den Reedkontakt 54, wodurch die Stromzuführung zur Betätigungseinrichtung 39 unterbrochen wird. Die Scheibenzuhaltung 35 fällt dann wieder in die untere Sperrlage. Beim Zurückschieben des Riegels durch den Bankkunden wird die Scheibenzuhaltung 35 durch die Auflauffläche 56 in die Höhe gehoben und rastet dann wieder in die Ausnehmung 19 ein, sodaß der Riegel blockiert ist.

In Fig. 9 ist ein Schloß gemäß Fig. 1 schematisch in einem Schnitt dargestellt, der in der Hauptebene der beiden Schlüssel 6, 7 liegt. Das Gehäuse 1 des Schlosses ist an der Türe 57 befestigt. Zur Tür hin ist das Gehäuse 1 durch eine Abschlußplatte 58 abgeschlossen, wobei diese Abschlußplatte 58 in die Wandungen des Gehäuses eingelassen ist. Die Abschlußplatte 58 kann mit dem Gehäuse 1 direkt verbunden sein oder gleichzeitig mit den Befestigungsschrauben des Gehäuses zwischen Gehäuse 1 und der Tür 57 festgeklemmt und verschraubt werden. Die Abschlußplatte 58 besitzt für das Einstecken der Schlüssel 6, 7 einen Schlitz 59, der mit dem Schlitz 60 der Türe 57fiucntet. Die beiden Schlitze 59, 60 sind in ihren Längserstrekkungen so dimensioniert, daß der Kundenschlüssel 6 nur in nach links verschobener, geschlossener Stellung des Schlosses herausgezogen werden kann. Bei geöffneter Stellung, wenn der Riegel und der Kundenschlüssel 6 - gegebenenfalls zusammen mit dem Bankschlüssel 7 - in die rechte Endstellung verschoben sind, greift der Kundenschlüssel 6 mit dem Abschnitt 61 hinter die Abschlußplatte 58, wodurch ein Herausziehen des Kundenschlüssels unmöglich gemacht ist.

Die Anordnung der Abschlußplatte 58 hat den Vorteil, daß einmal der Mechanismus des Schlosses im Gehäuse 1 gegen Zugriff durch die Tür 57 besser geschützt ist, und es wird gewährleistet, daß das Schloß vom Bankkunden nicht irrtümlicherweise offen gelassen wird. Vor Abziehen des Kundenschlüssels 6 ist er gezwungen, das Schloß wieder in Sperrlage zu bringen.

In den Fig. 10 bis 13 sind in einander zugeordneten Rissen zwei Ausführungsbeispiele für die Ausbildung des Schließblechs mit Anordnung der Zusatzsperre und des elektromagnetischen Antriebs, wodurch die Zusatzsperre vom Bankschalter aus fernbedient freigegeben werden kann, dargestellt.

Die Fig. 10, 11 zeigen die konkrete Ausbildung der Anordnung, wie sie in der Fig. 5 schematisch dargestellt ist. Die Zusatzsperre wird hier durch einen dreifach abgebogenen Stahldraht 62 gebildet, der über seine ganze Länge in einen seiner Form entsprechenden Schlitz 63 in einem Schließblechblock 64 eingelegt ist. Mit 65 ist die Ausnehmung für den Eingriff des Riegels (hier nicht dargestellt) eingezeichnet. Der Stahldraht 62 reicht vom Schlitz 63 über die Ausnehmung 65 und liegt auf der im Block 64 vorgesehenen Stufe 66. Durch einen quer durch den Block durchgehenden Bolzen 67 wird der Stahldraht 62 am Herausfallen gehindert.

Im Schließblechblock 64 ist in einer Bohrung 68 ein elektromagnetischer Antrieb 69 angeordnet. Durch den elektromagnetischen Antrieb kann bei Betätigung durch den Schalterbeamten der Schenkel 70 des Stahldrahts 62 nach oben gerückt werden, wobei sich auch der über die Ausnehmung 65 erstreckende Schenkel 71 des Stahldrahts nach oben bewegt. Dadurch gelangt dieser Schenkel 71 außer Eingriff mit dem zugehörigen, aber hier nicht dargestellten Schlitz (z. B. 19) des zugehörigen Riegels 2, wie es weiter oben ausführlich beschrieben ist. Die Drehachse des Stahldrahts 62 wird durch den Schenkel 72 gebildet, wodurch die Zusatzsperre exakt geführt ist und keiner weiteren Führung bedarf.

In Fig. 11 ist strichliert die Anordnung des Schließblechs 33 eingezeichnet, die um den Schließblechblock 64 so herumgreift, daß beim Auftreten von Zugkräften auf den Stahldraht 62 dieser mit seinem Ende am Schließblech 33 anliegt und nicht verbogen werden kann.

Bei der Ausführungsform gemäß den Fig. 12 und 13 ist anstelle des Stahldrahts 62 als Zusatzsperre ein im wesentlichen T-förmiger Schieber 73 vorgesehen. Dieser Schieber ragt mit seinem Horizontalarm 74 von der Stufe 66 des Schließblechblocks 64 über die Ausnehmung 65 bis zur Bohrung 68 für den elektromagnetischen Antrieb 69. Der Schieber 73 weist einen Führungsarm 75, der in einer korrespondierenden Ausnehmung des Schließblechblocks 64 geführt ist. Bei Betätigung des elektromagnetischen Antriebs 69 wird der Schieber 73 nach oben geschoben und somit aus dem Schlitz (z. B. 19) des zugehörigen Riegels herausgehoben, wodurch die Banksperre gelöst ist. Auch bei dieser Konstruktion kann das Schließblech 33 um den Schließblechblock herumgezogen werden, wie dies in Fig. 11 angedeutet ist.

## Patentansprüche

1. Schiebeschloß, insbesondere für Bankschließfächer; welches einen mittels Magnetschlüssel (6, 7) und Permanentmagnet-Drehzuhaltungen Drehzuhaltungen (10) durch einen Kundenschlüssel (6) und durch einen Bankschlüssel (7) gesteuerten verschiebbaren Riegel (2) und zusätzlich eine wahlweise den Riegel (2) sperrende oder freigebende, in eine Ausnehmung (19) des Riegels eingreifende Zusatzsperre (20) aufweist, wobei die Zusatzsperre durch den Bankschlüssel (7) aus der Verrastung lösbar ist und die Ausnehmung (19) am Riegel (2) für eine Verrastung der Zusatzsperre eingerichtet ist, sowie eine durch den Bankschlüssel (7) betätigbare, die Zusatzsperre aus der Verrastung lösende Ausrückvorrichtung (14, 44, 50) vorgesehen ist, dadurch gekennzeichnet, daß die Ausrückvorrichtung (14, 44, 50) mit Auflaufflächen (28) des zugehörigen Bankschlüssels (7) zusammenwirkende Auflaufflächen (29) aufweist, wodurch bei vollständigem Einstecken dieses Schlüssels die Verschiebung der Ausrückvorrichtung relativ zum Riegel gegeben ist.

2. Schiebeschloß nach Anspruch 1, dadurch gekennzeichet, daß die Zusatzsperre eine Scheibenzuhaltung (35) ist, in deren Ausnehmung (36) der Riegel (2) verschiebbar ist, wobei die Scheibenzuhaltung in Richtung ihrer Verschiebbarkeit am Schließblech (33) geführt ist.

3. Schiebeschloß nach Anspruch 1, dadurch gekennzeichnet, daß die Ausrückvorrichtung (44, 45, Fig. 6, 7) zweigeteilt ist, daß der schlüsselseitige Teil (44) der Ausrückvorrichtung in Verschieberichtung des Riegels (2) verschiebbar ist und daß der Aushebeteil (45) der Ausrückvorrichtung mit dem Ausrückelement (49) in Richtung quer zur Verschieberichtung des Riegels verschiebbar ist und daß die beiden Teile (44, 45) der Ausrückvorrichtung über Auflaufflächen (47, 48) bewegungsmäßig verbunden sind, wodurch bei Relativverschiebung des schlüsselseitigen Teiles das Ausrückelement (49) in die Ausnehmung (19) am Riegel (2) ragt.

4. Schiebeschloß nach Anspruch 1, dadurch gekennzeichnet, daß die Ausrückvorrichtung (50, 51) zweigeteilt ist, daß der schlüsselseitige Teil (50) in Richtung Verschieberichtung des Riegels (2) verschiebbar ist und daß als Aushebeteil ein schwenkbarer Hebel (51) vorgesehen ist, an dessen einem Ende der schlüsselseitige Teil (50) angreift und dessen anderes Ende als Ausrückelement (53) für die Zusatzsperre ausgebildet ist.

5. Schiebeschloß nach einem der vorhergehenden Ansprüche 1 bis 4, dadurch gekennzeichnet, daß das Schloß zur Türe (57) hin durch eine Abschlußplatte (58) abgeschlossen ist, die einen Schlitz zum Einschieben des Schlüssels (6) bzw. der Schlüssel (6, 7) aufweist und daß durch die Abschlußplatte (58) ein Herausziehen des Kundenschlüssels (6) bei Offenstellung des Riegels (2) verhindert ist.

## Claims

1. A lock with sliding bolts, for bank safes in particular, having a bolt (2) displaceable by means of magnet keys (6, 7) and permament magnet tumblers (10), controlled by one customer key (6) and one bank key (7) and additionally an additional locking member (20), optionally locking or releasing the bolt (2) engaging in a recess (19) of the bolt, the additional locking member being capable of being released from the engagement by the bank key (7) and the recess (19) in the bolt (2) being arranged for the engagement of the additional locking member, as well as provision being made for a disengagement device (14, 44, 50) actuable by the bank key (7), releasing the additional locking member from the engagement, characterised in that the disengagement device (14, 44, 50) has bearing surfaces (29) cooperating with bearing surfaces (28) of the associated bank key (7), the displacement of the disengagement device relative to the bolt being obtained when this key is fully inserted.

2. A lock with sliding bolts according to Claim 1, characterised in that the additional locking member is a plate tumbler (35) in the recess (36) whereof the bolt (2) is displaceable, the plate tumbler being led in the direction wherein it can be displaced, on the locking plate (33).

3. A lock with sliding bolts according to Claim 1, characterised in that the disengagement device (44, 45. Figure 6, 7) is subdivided into two parts, that the part (44) of the disengagement device facing the key is displaceable in the displacement direction of the bolt (2) and that the lifting member (45) of the disengagement device is displaceable with the disengagement element (49) in the transverse direction to the displacement direction of the bolt and that the two parts (44, 45) of the disengagement device are connected for movement via bearing surfaces (47, 48), whereby the disengagement element (49) extends into the recess (19) during the relative displacement of the part facing the key.

4. A lock with sliding bolts according to Claim 1, characterised in that the disengagement device (50, 51) is subdivided into two parts, that the part (50) facing the key is displaceable in the direction of displacement of the bolt (2) and that provision is made for. a tiltable lever (51) as the lifting member, on one end whereof there bears the part (50) facing the key and the other end whereof is designed as the disengagement element (53) for the additional locking member.

5. A lock with sliding bolts according to one of the preceding claims 1 to 4, characterised in that towards the door (57), the lock is covered by a cover plate (58) which has a slot for the insertion of the key (6), or of the keys (6, 7), and that an extraction of the customer key (6) is prevented by means of the cover plate (58) when the bolt (2) is in the opening position.

## Revendications

1. Serrure à coulisse, notamment pour des coffres bancaires, comprenant un pêne (2) mobile en translation commandé par clés magnétiques (6, 7) et gorges tournantes (10) à aimant permanent au moyen d'une clé de client (6) et d'une clé de banque (7), et comprenant en plus un blocage supplémentaire (20) qui bloque ou libère au choix le pêne (2) et qui pénètre dans un évidement (19) du pêne, le blocage supplémentaire pouvant être dégagé de l'encliquetage par la clé de banque (7) et l'évidement (19) dans le pêne (2) étant prévu pour un encliquetage du blocage supplémentaire, un dispositif de désenclenchement (14, 44, 50) qui peut être actionné par la clé de banque (7) étant prévu pour dégager le blocage supplémentaire de l'encliquetage, caractérisée en ce que le dispositif de désenclenchement (14, 44, 50) présente des surfaces de came (29) qui coopèrent avec des surfaces de came (28) de la clé de banque (7) associée, ce qui permet, lorsque cette clé est complètement introduite, d'obtenir le déplacement du dispositif de désenclenchement par rapport au pêne.

2. Serrure à coulisse selon la revendication 1, caractérisée en ce que le blocage supplémentaire est une gorge à disque (35), dans l'évidement (36) de laquelle le pêne (2) est mobile en translation, la gorge à disque étant guidée sur la gâche (33) dans la direction de sa mobilité.

3. Serrure à coulisse selon la revendication 1, caractérisée en ce que le dispositif de désenclenchement (44, 45, figures 6, 7) est divisé en deux, que la partie (44) côté clé du dispositif de désen- cienchement est mobile en translation dans la direction de déplacement de la gâche (2) et que la partie de soulèvement (45) du dispositif de désenclenchement peut être déplacée avec l'élément de désenclenchement (49) perpendiculairement à la direction de déplacement du pêne et que les deux parties (44, 45) du dispositif de désenclenchement sont couplées du point de vue mouvement par des surfaces de came (47, 48), de sorte que lors d'un déplacement relatif de la partie côté clé, l'élément de désenclenchement (49) pénètre dans l'évidement (19) sur la gâche (2).

4. Serrure à coulisse selon la revendication 1, caractérisée en ce que le dispositif de désenclenchement (50, 51) est divisé en deux, que la partie (50) côté clé est mobile en translation dans la direction de déplacement du pêne (2) et qu'un levier pivotant (51) est prévu comme partie de soulèvement, sur l'une des extrémités duquel agit la partie (50) côté clé et dont l'autre extrémité est réalisée comme élément de désenclenchement (53) pour le blocage supplémentaire.

5. Serrure à coulisse selon l'une quelconque des revendications 1 à4, caractérisée en ce que la serrure est fermée du côté de la porte (57) par une plaque de fermeture (58) qui comporte une fente pour l'introduction de la clé (6) ou des clés (6, 7) et que la plaque de serrure (58) empêche le retrait de la clé de client (6) lorsque le pêne (2) se trouve en position ouverte.
